# EUROPÄISCHE PATENTSCHRIFT

(11) **EP 2 106 614 B1**
(45) Veröffentlichungstag und Bekanntmachung des Hinweises auf die Patenterteilung: **28.11.2018**
(21) Anmeldenummer: 07847851.8
(22) Anmeldetag: 05.12.2007
(51) Int. Cl.: H01K 1/16, H01K 3/06, H01K 1/18

(54) **SCHWEISSHILFE FÜR EINE GLÜHWENDEL**
WELDING AID FOR A SPIRAL-WOUND FILAMENT
SYSTÈME D'ASSISTANCE À LA SOUDURE POUR FILAMENT D'AMPOULE À INCANDESCENCE

(30) Priorität: 19.12.2006 DE 102006060025
(43) Veröffentlichungstag der Anmeldung: 07.10.2009
(73) Patentinhaber: OSRAM GmbH, 80807 München (DE)
(72) Erfinder: ZELT, Sascha, 89179 Beimerstetten (DE); AUER, Frank, 89542 Herbrechtingen (DE); SEICHTER, Christian, 89542 Herbrechtingen (DE); BEHR, Gerhard, 89174 Altheim/Alb (DE); WITTMANN, Klaus, 89567 Sontheim (DE); HELBIG, Peter, 89567 Sontheim (DE)
(86) Internationale Anmeldenummer: PCT/EP2007/063360
(87) Internationale Veröffentlichungsnummer: WO 2008/074638

(56) Entgegenhaltungen:
- EP-A- 1 564 789
- US-A- 5 808 399
- US-A1- 2002 135 302
- US-A1- 2003 142 495
- US-A1- 2005 073 252

## Beschreibung

### Technisches Gebiet

Vorliegende Erfindung betrifft eine Lampe mit einer Schweißhilfe für eine Glühwendel, wobei die Schweißhilfe dazu ausgelegt ist, die Glühwendel mit einem stromzuführenden Träger zu verbinden.

### Stand der Technik

Im Allgemeinen wird die Verbindung zwischen einer Glühwendel und einer Stromzuführung mittels Schweißen hergestellt. Dafür kommen so genannte Schweißhilfen zum Einsatz, die meist aus Molybdän bestehen und sicherstellen, dass zwischen Glühwendel und Stromzuführung eine feste Verbindung entsteht.

Dabei wird, wie beispielsweise in der Druckschrift US 5,808,399 beschrieben, eine Molybdänfolie um das Ende der Glühwendel, das mit der Stromzuführung verbunden werden soll, gelegt, wobei die Molybdänfolie einen gewissen Abstand d zu dem eigentlichen Glühwendelkörper aufweisen muss, um die Glühwendel durch den Schweißprozess nicht zu beschädigen. Zu dem kann, wie in dieser Druckschrift beschrieben, die Molybdänfolie derart ausgerichtet sein, dass ein Verdrehen der Glühwendel während des Schweißens verhindert wird. Statt einer Folie kann jedoch auch ein Molybdänrohr oder ein Molybdänband um den Glühwendeldraht gelegt sein.

Nachteilig bei der Verwendung von Schweißhilfen ist jedoch, dass aufgrund der zusätzlichen Wärmekapazitäten der Schweißhilfe die Temperatur der ersten 1-3 Windungen der Glühwendel herabgesetzt wird. Dadurch bildet sich ein Temperaturgradient über die Länge der Glühwendel aus, wobei die Temperatur zu den Enden der Glühwendel hin abfällt. Dadurch entsteht eine reduzierte bzw. inhomogene Leuchtdichte, was wiederum eine nicht optimale Lichtverteilung in der Lampe, insbesondere in dem Scheinwerfer, nach sich zieht. Darüber hinaus erhöht sich der Wolframtransport von der Wendelmitte zu den Wendelenden, was zu Windungskurzschlüssen und letzten Endes zu einer reduzierten Lebensdauer der Lampe führen kann.

Die US 2005/0073252 A1 offenbart eine Halogenglühlampe mit einer Glühwendel und einer Schweißhilfe für die Glühwendel.

### Darstellung der Erfindung

Die Aufgabe vorliegender Erfindung ist es deshalb, eine Lampe mit einer Schweißhilfe für eine Glühwendel bereitzustellen, die die oben genannten Nachteile des Stands der Technik verbessert.

Diese Aufgabe wird durch eine Lampe mit den Merkmalen aus dem Patentanspruch 1 gelöst.

Aufgrund dieser leistungsabhängigen Skalierung des Abstands d der Schweißhilfe zu dem Glühwendelkörper kann zum Einen bei Lampen mit kleinen Wattleistungen der Abstand d minimiert werden, wodurch die Bauteilgröße insgesamt verringert werden kann. Zum Anderen wird durch den optimierten Abstand d der Temperaturentzug reduziert, wodurch der Temperaturgradient deutlich verringert werden kann.

Bei den aus dem Stand der Technik bekannten Schweißhilfen wurde der Abstand von Schweißhilfe zu Glühwendelkörper hauptsächlich durch die vorgegebene Geometrie von Glühwendel und stromführenden Träger bestimmt. Die Andere zu erfüllende Randbedingung war natürlich, dass die Schweißhilfe nicht zu nah an dem Glühwendelkörper angeordnet sein durfte.

Für einen besseren Temperaturgradienten und damit eine optimalere Lichtverteilung in der Lampe skaliert sich erfindungsgemäß der Abstand d mit der Leistung P. Insbesondere eine Skalierung von $0,018 \leq \frac{d}{p} \leq 0,06 \frac{mm}{W}$ hat sich als besonders vorteilhaft erwiesen. Eine dementsprechende Skalierung führte zu einem sehr geringen Temperaturgradienten und bewirkt deshalb eine homogene Leuchtdichte, was wiederum zu einer verbesserten Lichtverteilung im Scheinwerfer führt. Beispielsweise kann so eine scharfe Hell-Dunkel-Grenze gewährleistet werden, wenn die Lampe als Scheinwerfer für das Abblendlicht eingesetzt werden soll.

Besonders vorteilhaft ist ein Ausführungsbeispiel, bei dem das skalierende Verhältnis von Abstand zu Leistung $\frac{d}{P} = 0,022 \frac{mm}{W}$ beträgt, was bei einer Leistung einer Halo-genlampe für Scheinwerfer von 18W zu einem Abstand von d=0,4 mm führt.

Vorteilhafterweise wird aufgrund des mit der elektrischen Leistung der Glühwendel skalierten Abstands der Schweißhilfe vom Glühwendelkörper der Temperaturgradient verkleinert, und die Leuchtdichte und die Lichtverteilung verbessert, wodurch auch eine größere Lebensdauer der Lampe erreicht wird.

Weitere Vorteile und vorteilhafte Ausführungsbeispiele sind in den Unteransprüchen, den Zeichnungen und der Beschreibung definiert.

### Kurze Beschreibung der Zeichnungen

Im Folgenden soll die Erfindung anhand von in den Figuren dargestellten Ausführungsbeispielen näher beschrieben werden. Es stellen dar:
- Fig. 1:: Eine perspektivische Ausschnittsansicht eines ersten erfindungsgemäßen Ausführungsbeispiels;
- Fig. 2A:: Eine Aufsicht auf das in Figur 1 dargestellte Ausführungsbeispiel, wobei eine Leistung P₁ verwendet wird; und
- Fig. 2B:: Eine Aufsicht auf das in Figur 1 dargestellte Ausführungsbeispiel, wobei eine Leistung P₂ verwendet wird.

### Bevorzugte Ausführung der Erfindung

Im Folgenden werden gleiche oder gleichartige Elemente mit denselben Bezugszeichen bezeichnet.

Fig. 1 zeigt eine perspektivische Ausschnittsansicht eines ersten Ausführungsbeispiels vorliegender Erfindung, bei dem eine Schweißhilfe 2 in einem bestimmten Abstand d von einem Wendelkörper 4 einer Glühwendel 8 angeordnet ist. Die Schweißhilfe 2 kann beispielsweise aus einem Molybdänband, einem Molybdänrohr oder auch aus einer Molybdänfolie bestehen, die um ein Glühwendelende 10 der Glühwendel 8 angeordnet wird, um das Glühwendelende 10 mit einem stromzuführenden Träger 12 zu verbinden. Dabei bestimmt sich der Abstand d über eine Leistung P, mit welcher die Glühwendel 8 betrieben werden soll, wobei diese Skalierung über die Relation $0,018 \leq \frac{d}{P} \leq 0,06$ festgelegt ist. Besonders vorteilhaft ist ein Verhältnis von $\frac{d}{P} \approx 0,022 \frac{mm}{W} .$ Das bedeutet beispielsweise, dass, wenn die Glühwendel 8 mit einer Leistung P=18W betrieben werden soll, dass der Abstand d=0,4mm beträgt.

Die Figuren 2A und 2B zeigen die Änderung des Abstands d, wenn die Glühwendel 8 mit unterschiedlichen Leistungen P₁ bzw. P₂ betrieben werden soll.

Dabei gilt die Faustregel, dass eine höhere Leistung einen größeren Abstand der Schweißhilfe von der Glühwendel erfordert, um eine möglichst homogene Lichtverteilung in der Glühwendel zu erreichen. Die erklärt sich dadurch, dass bei einer höheren Leistung durch den erhöhten Temperaturgradienten der Wärmetransport aus den äußeren Windungen deutlicher zutage tritt.

Dabei zeigt die Figur 2A die Anordnung der Schweißhilfe 2 an dem Glühwendelkörper 4, wenn die Glühwendel 8 mit einer Leistung P₁ betrieben wird. Legt man das oben genannte besonders vorteilhafte Verhältnis von $0,022 \frac{mm}{W}$ für die Skalierung zu Grunde, ergibt sich ein Abstand d₁=0,022·P₁. Der sich in dem ebenfalls oben vorgestellten Fall einer mit 18W betriebenen Halogenlampe auf d₁=0.4mm beläuft.

Figur 2B zeigt ebenfalls die Anordnung der Schweißhilfe 2 zu dem Glühwendelkörper 4. Diese Lampe wird jedoch mit einer geringeren Leistung P₂ betrieben, also P₂<P₁, sodass die Schweißhilfe 2 in einem zweiten Abstand d₂ an der Glühwendel 8 angeordnet ist. Um das Verhältnis $\frac{{d}_{2}}{{P}_{2}} = 0,022 \frac{mm}{W}$ zu erfüllen, muss der Abstand d₂<d₁ gewählt werden.

Das bedeutet beispielsweise, dass eine Lampe, die mit einer zweiten Leistung P₂ von 5W betrieben werden soll, nur einen Abstand d₂ von 0,11mm aufweisen sollte.

Offenbart wird eine Schweißhilfe für eine Glühwendel einer Lampe bzw. eine Lampe mit einer solchen Schweißhilfe, wobei die Glühwendel einen Glühwendelkörper und mindestens ein Glühwendelende aufweist, und die Schweißhilfe in einem Abstand d von dem Glühwendelkörper angeordnet ist und dazu ausgelegt ist, das mindestens ein Glühwendelende mit einem stromführenden Träger zu verbinden, wobei der Abstand d in Abhängigkeit von einer Leistung P, mit der die Lampe betrieben wird, festgelegt ist.

### Bezugszeichenliste:

- 2: Schweißhilfe
- 4: Glühwendelkörper
- 8: Glühwendel
- 10: Glühwendelende
- 12: stromführender Träger
- P: Leistung
- d: Abstand Schweißhilfe - Glühwendelkörper

## Patentansprüche

1. Lampe mit einer Glühwendel (8), die einen Glühwendelkörper (4) und mindestens ein Glühwendelende (10) aufweist, und einer Schweißhilfe (2) zum Befestigen des mindestens einen Glühwendelendes (10) an einem stromführenden Träger (12), wobei die Schweißhilfe (2) in einem Abstand (d) von dem Glühwendelkörper (4) angeordnet ist, **dadurch gekennzeichnet, dass** der Abstand (d) in Abhängigkeit von einer Leistung (P), mit der die Glühwendel (8) betrieben wird, festgelegt ist, wobei der Abstand (d) und die Leistung (P) die Relation $0,018 \leq d / P \leq 0,06 \frac{mm}{W}$ erfüllen.

2. Lampe nach Anspruch 1, wobei der Abstand (d) und die Leistung (P) die Bedingung $d / P = 0,022 \frac{mm}{W}$ erfüllen.

3. Lampe nach Anspruch 1, wobei die Glühwendel aus Wolfram ist.

4. Lampe nach Anspruch 1, wobei die Schweißhilfe aus Molybdän ist.

5. Lampe nach Anspruch 1, wobei die Schweißhilfe als Rohr, Band oder Folie ausgebildet ist.

6. Lampe nach Anspruch 1, wobei die Lampe eine Halogenlampe ist.

## Claims

1. Lamp with a spiral-wound filament (8), which has a spiral-wound filament body (4) and at least one spiral-wound filament end (10), and a welding aid (2) for securing the at least one spiral-wound filament end (10) to a current-conducting mount (12), the welding aid (2) being arranged at a distance (d) from the spiral-wound filament body (4), **characterized in that** the distance (d) is fixed depending on a power (P) at which the spiral-wound filament (8) is operated, wherein the distance (d) and the power (P) satisfy the relationship 0.018 ≤ d/P ≤ 0.06 mm/W.

2. Lamp according to Claim 1, wherein the distance (d) and the power (P) satisfy the condition d/P=0.022 mm/W.

3. Lamp according to Claim 1, wherein the spiral-wound filament is made from tungsten.

4. Lamp according to Claim 1, wherein the welding aid is made from molybdenum.

5. Lamp according to Claim 1, wherein the welding aid is in the form of a tube, strip or foil.

6. Lamp according to Claim 1, wherein the lamp is a halogen lamp.

## Revendications

1. Ampoule munie d'un filament boudiné (8) présentant un corps de filament boudiné (4) et au moins une extrémité de filament boudiné (10), et d'un auxiliaire de soudage (2) destiné à la fixation de la au moins une extrémité de filament boudiné (10) au niveau d'un support conducteur de courant (12), dans laquelle l'auxiliaire de soudure (2) est agencé avec un espacement (d) par rapport au corps de filament boudiné (4), **caractérisée en ce que** l'espacement (d) est déterminé en fonction d'une puissance (P) à laquelle doit fonctionner le filament boudiné (8), l'espacement (d) et la puissance (P) satisfaisant la relation $0,018 \leq d / P \leq 0,16 \frac{mm}{W}$ $0 , 018 \leq d / P \leq 0 , 06 \frac{mm}{w} .$

2. Ampoule selon la revendication 1, dans laquelle l'espacement (d) et la puissance (P) satisfont la condition $d/d = 0,022 \frac{mm}{w} d / P = 0 , 022 \frac{mm}{w} .$

3. Ampoule selon la revendication 1, dans laquelle le filament boudiné est constitué de tungstène.

4. Ampoule selon la revendication 1, dans laquelle l'auxiliaire de soudure est constitué de molybdène.

5. Ampoule selon la revendication 1, dans laquelle l'auxiliaire de soudure est réalisé sous forme de tube, de bande ou de feuille.

6. Ampoule selon la revendication 1, dans laquelle l'ampoule est une ampoule halogène.
